# FASCICULE DE BREVET EUROPEEN

(11) **EP 0 006 649 B1**
(45) Date de publication et mention de la délivrance du brevet: **12.08.1981**
(21) Numéro de dépôt: 79200288.3
(22) Date de dépôt: 08.06.1979
(51) Int. Cl.: G04B 37/00, G04B 37/08, G04D 3/00

(54) **Procédé de fabrication d'une boîte de montre et montre obtenue par ce procédé**
Verfahren zur Herstellung eines Uhrgehäuses und nach diesem Verfahren hergestellte Uhr
Method of making a watch case and watch obtained by this method

(30) Priorité: 14.06.1978 CH 6484/78
(43) Date de publication de la demande: 09.01.1980
(73) Titulaire: ERVIN PIQUEREZ S.A., 2854 Bassecourt (CH)
(72) Inventeur: Maillard, Claude, CH-2854 - Bassecourt (CH)
(74) Mandataire: Meylan, Robert Maurice

## Description

La présente invention a pour objet un procédé de fabrication d'une boîte de montre dont l'intérieur de la carrure présente une partie en matière synthétique, ainsi qu'une boîte obtenue par ce procédé. La boîte peut être en une ou deux pièces, ronde ou de forme.

En vue de la fixation de la glace, de la fixation du cadran et du mouvement, et, dans le cas de boîtes à fond rapporté, en vue de la fixation du fond, il est nécessaire que les cotes des faces intérieures de la carrure soient tenues de façon très précise et que l'état des surfaces soit très bien fini. Or ceci ne s'obtient qu'au prix de reprises telles que tournage, fraisage, rectifiage ou étampage successifs. Dans le cas de boîtes de forme à ouverture de forme ces reprises sont particulièrement difficiles et coûteuses. Malgré ces reprises il est en outre nécessaire de prévoir des garnitures d'étanchéité entre la carrure, respectivement la carrure-lunette, et la glace, d'une part, et entre le fond et la carrure, d'autre part.

Il est proposé dans le brevet CH 250 010 de fixer à l'intérieur de la carrure une bague en matière solide, non métallique, déformable élastiquement en la chassant ou en la forçant et en la collant. Pour la réalisation de ce procédé l'usinage de reprise de la surface intérieure de la carrure est nécessaire et les tolérances sont strictes.

D'autre part, on a déjà proposé de revêtir par surmoulage l'intérieur d'une carrure-lunette d'une matière plastique souple et compressible destinée à venir maintenir la glace et le fond- carrure par adhérence et compression. Il est connu toutefois que la matière plastique surmoulée intérieurement a tendance à se décoller par retrait de son support. C'est pourquoi l'ancrage radial est assuré dans ce cas par un profil en queue d'aronde usiné dans la carrure-lunette.

La présente invention a pour but de supprimer tout usinage de reprise de la surface intérieure de la carrure par un revêtement en matière synthétique destiné à absorber les irrégularités de surface et dont l'élasticité est destinée à absorber les différences de dimensions entre la carrure, d'une part, et le fond et la glace, d'autre part, de manière à permettre une fixation étanche des éléments de la boîte sans garniture de joint auxiliaire. Le revêtement en matière synthétique est de préférence relativement dur, par exemple 90 shore, de manière à assurer une très bonne retenue.

Le procédé selon l'invention est caractérisé en ce que l'on using grossièrement l'intérieur de la carrure, qu'on nettoie la surface ainsi usinée, qu'on revêt la surface nettoyée d'un agent organique liquide adhérant à la surface métallique et aux polymères organiques et qu'on revêt, par surmoulage, la surface ainsi préparée d'une matière synthétique constituée par un polymère organique.

Ce procédé permet d'utiliser des carrures dont l'intérieur est brut d'étampage, de dimensions et de forme standard, dans des tolérances très larges. La matière synthétique absorbe sans autre les variations de cote et les irrégularités de surface. La précision qu'il est possible d'obtenir en ce qui concerne les cotes de la matière synthétique surmoulée permet sans autre de conformer cette matière, au moyen d'empreintes, de telle manière qu'elle assure un joint étanche avec la glace et avec le fond sans qu'il soit nécessaire de prévoir une garniture d'étanchéité de ces joints. Il est en outre sans autre possible de former la matière synthétique surmoulée de manière à ce qu'elle assure la fonction de cercle d'agrandissement ou de support d'encageage.

Le dessin annexé représente, à titre d'exemple, quelques formes d'exécution de l'invention.
La figure 1 représente une vue en coupe axiale d'une boîte de montre, qui pourrait aussi bien être une boîte ronde qu'une boîte de forme.
La figure 2 représente une vue en coupe axiale d'une carrure selon une seconde forme d'exécution.
La figure 3 représente une coupe axiale d'une carrure selon une troisième forme d'exécution.
La figure 4 représente une coupe axiale d'une carrure selon une quatrième forme d'exécution.

La boîte représentée à la figure 1 est constituée d'une carrure-lunette 1, d'un fond rapporté à pression 2 et d'une glace 3. Elle abrite un mouvement 4 représenté schématiquement. On a représenté en pointillés l'emplacement d'un organe de commande 5 pour la tige duquel a été prévu un passage dans la carrure. L'intérieur de la carrure est revêtu d'une matière synthétique 7, thermodurcissable ou thermo-plastique ou élastomère, par exemple du chlorure de polyvinyle dur, du polyéthylène, du prolypropylène, un polyamide ou un caoutchouc synthétique ou naturel. La matière synthétique présente une dureté relativement élevée comprise entre 80 et 100 shore, de préférence 90 shore. La partie supérieure 7a de la matière synthétique constitue un cran de glace dans lequel est fixée de manière étanche la glace 3. De même, la partie inférieure 7b de cette matière synthétique assure un joint étanche entre le fond 2 et la carrure 1. La partie 7c forme un réhaut contre lequel vient s'appuyer le cadran 8.

Pour obtenir une telle boîte on procède de la manière suivante: on usine grossièrement l'intérieur de la carrure 1, par exemple par étampage, puis on nettoie parfaitement la surface intérieure de la carrure et l'on revêt celle-ci d'un agent organique liquide destiné à assurer l'adhérence de la matière synthétique au métal. Ensuite, on revêt cette surface de matière synthétique 7 par surmoulage, par exemple par thermomoulage au moyen d'empreintes, selon une technique connue, et on donne à la partie en matière synthétique 7 la forme intérieure désirée. Après démoulage l'intérieur de la carrure est laissé tel quel. L'extérieur de la carrure est terminé selon les méthodes usuelles, avant ou après le surmoulage, selon les cas.

Le procédé de fabrication sera illustré par quelques exemples.

### Exemple 1

On procède à un premier nettoyage de la carrure brute au moyen d'ultrasons dans un bain de perchloréthylène.

On procède ensuite à un nettoyage chimique en immergeant la carrure dans un bain d'oxydes d'alcalis dilués avec de l'eau et chauffé à une température de 90°C.

On applique ensuite, au pinceau ou au pistolet, un mélange de xylène et de perchloréthylène sur la surface intérieure de la carrure, puis on procède au surmoulage de chlorure de polyvinyle dur.

### Exemple Il

On nettoie la carrure brute d'étampage aux ultrasons dans du trichloréthylène, puis on procède à un nettoyage chimique comme dans l'exemple 1.

Ensuite, on applique, au pinceau ou au pistolet, un mélange de méthyl et d'isobutylcétone éther de glycol puis on procède au surmoulage du polymère organique.

### Exemple III

On nettoie la surface de la carrure comme dans l'exemple 1 ou II, puis on applique, au pinceau ou au pistolet, un mélange de méthyl et d'éthylcétone/xylène, puis on procède au surmoulage du polymère organique.

Selon une deuxième forme d'exécution représentée à la figure 2, la carrure 9 présente une surface intérieure 9a parfaitement cylindrique ou prismatique, un réhaut 10, formant également le cran de glace, et formé entièrement en matière synthétique de dureté suffisante, par exemple 90 shore. Grâce à l'adhérence de la matière synthétique, on voit qu'il est également possible de supprimer tout moyen d'ancrage axial.

Selon une troisième forme d'exécution représentée à la figure 3, la carrure 11 est venue d'une pièce, brute, avec un réhaut 12. Ce réhaut 12 présente toutefois un certain nombre, par exemple 4, 6 ou 8, perçages ou cheminées 13 à sa naissance. Lors du surmoulage par la matière synthétique 14, cette matière remplit les cheminées et relie ainsi la matière synthétique se trouvant au-dessus et au-dessous du réhaut 12 en assurant une retenue supplémentaire.

La figure 4 représente une variante d'exécution de la figure 2. Selon cette variant, on a fixé, lors du surmoulage, un réhaut métallique 15, rond ou de forme, sur la matière synthétique. La surface du réhaut 15 destinée au surmoulage est préparée comme celle de la carrure 9.

Lorsque le réhaut est recouvert de matière synthétique selon la figure 1 ou constitué par la matière synthétique elle-même selon la figure 2, on peut métalliser ce réhaut.

Le procédé selon l'invention peut être applique à tous métaux, ferreux ou non ferreux, ainsi qu'à leurs alliages, tels que, par exemple, acier, acier inoxydable, laiton, carbures, borures, nitrures, maillechort, titane.

## Revendications

1. Procédé de fabrication d'une boîte de montre dont l'intérieur de la carrure présente une partie en matière synthétique obtenue par surmoulage, caractérisé en ce qu'on usine grossièrement, sans opération de reprise, l'intérieur de la carrure, qu'on nettoie la surface ainsi usinée, qu'on revêt la surface nettoyée d'un agent organique liquide adhérant à la surface métallique et aux polymères organiques utilisés pour le surmoulage et qu'on revêt, par surmoulage, la surface ainsi préparée d'une matière synthétique constituée par un polymère organique.

2. Procédé selon la revendication 1, caractérisé en ce que l'agent organique est constitué par un mélange de xylène et de perchloréthylène.

3. Procédé selon la revendication 1, caractérisé en ce que l'agent organique est constitué par un mélange de méthyl et d'isobutylcétone/éther de glycol.

4. Procédé selon la revendication 1, caractérisé en ce que l'agent organique est constitué par un mélange de méthyl et d'éthyl- cétone/xylène.

5. Procédé selon la revendication 1, caractérisé en ce qu'on usine grossièrement une surface intérieure cylindrique ou prismatique et qu'on forme une portée en matière synthétique, cette portée constituant un cran de glace et un réhaut.

6. Procédé selon la revendication 5, caractérisé en ce qu'on métallise ladite portée.

7. Procédé selon la revendication 1, caractérisé en ce qu'on usine grossièrement une surface intérieure cylindrique ou prismatique et qu'on fixe un réhaut métallique sur la matière synthétique lors du surmoulage.

8. Boîte de montre obtenue par le procédé selon la revendication 1.

9. Boîte de montre selon la revendication 8, caractérisée par le fait que la matière synthétique forme un cran de glace.

10. Boîte de montre selon la revendication 8, caractérisée par le fait que la matière synthétique est profilée de manière à constituer un support d'encageage.

11. Boîte de montre selon la revendication 8, caractérisé par le fait que la matière synthétique constitue un joint étanche de fond.

12. Boîte de montre selon la revendication 8, caractérisée par le fait que la carrure présente une portée munie de trous verticaux obliques par lesquels la matière synthétique se trouvant au-dessus de la portée relie la matière synthétique se trouvant au-dessous de la portée.

## Patentansprüche

1. Verfahren zur Herstellung eines Uhrgehäuses, bei dem das Innere des Mittelteiles einen durch Anformen erhaltenen Kunststoffteil aufweist, dadurch gekennzeichnet, dass man groß und ohne Feinbearbeitung das Mittelteilinnere formt, die so geformte Fläche reinigt und diese gereinigte Fläche mit einem flüssigen organischen Mittel überzieht, welches sowohl an der metallischen Oberfläche als auch an dem anzuformenden Kunststoff haftet, worauf man dann auf die so vorbereitete Fläche durch Anformen einen Kunststoff aus einem organischen Polymeren aufbringt.

2. Verfahren nach Anspruch 1, dadurch gekennzeichnet, dass als organisches Mittel eine Mischung aus Xylol und Perchloräthylen verwendet wird.

3. Verfahren nach Anspruch 1, dadurch gekennzeichnet, dass als organisches Mittel eine Mischung aus Methyl- und Isobutyl-keton-Glykoläther verwendet wird.

4. Verfahren nach Anspruch 1, dadurch gekennzeichnet, dass als organisches Mittel eine Mischung aus Methyl- und Aethylketon-Xylol verwendet wird.

5. Verfahren nach Anspruch 1, dadurch gekennzeichnet, dass man grob eine zylindrische oder prismatische Mittelteilinnenfläche formt und dass man einen Vorsprung aus Kunststoff anformt, welcher eine Uhrglaskerbe und einen Höhenring bildet.

6. Verfahren nach Anspruch 5, dadurch gekennzeichnet, dass man diesen Vorsprung metallisiert.

7. Verfahren nach Anspruch 1, dadurch gekennzeichnet, dass man grob eine zylindrische oder prismatische Mittelteilinnenfläche formt und dass man einen metallischen Höhenring an dem Kunststoff während des Anformens befestigt.

8. Uhrgehäuse, erhalten mit dem Verfahren nach Anspruch 1.

9. Uhrgehäuse nach Anspruch 8, dadurch gekennzeichnet, dass der Kunststoff eine Uhrglaskerbe bildet.

10. Uhrglas nach Anspruch 8, dadurch gekennzeichnet, dass der Kunststoff unter Bildung eines Gehäusepassungsträgers profiliert ist.

11. Uhrgehäuse nach Anspruch 8, dadurch gekennzeichnet, dass der Kunststoff eine Bodenabdichtung bildet.

12. Uhrgehäuse nach Anspruch 8, dadurch gekennzeichnet, dass der Mittelteil einen Vorsprung mit vertikalen, schrägen Löchern aufweist, durch welche der Kunststoff oberhalb des Vorsprunges mit dem Kunststoff unterhalb des Vorsprunges verbunden ist.

## Claims

1. A method of manufacturing a water-case of which the inner surface of the body is lined with a part consisting of synthetic material obtained by overmolding, characterized in that it comprises the steps of roughly machining the inner surface of the body without any other operation, cleaning the thus machined surface, coating the cleaned surface with a liquid organic substance adhering to the metal surface and to organic polymers used for overmolding, and lining the thus dressed surface by overmolding same with a synthetic material consisting of an organic polymer.

2. A method according to claim 1, characterized in that said organic substance consists of a mixture of xylene and perchloroethylene.

3. A method according to claim 1, characterized in that said organic substance consists of a mixture of methyl and isobutyl- ketone/glycol ether.

4. A method according to claim 1, characterized in that said organic substance consists of a mixture of methyl and ethyl- ketone/xylene.

5. A method according to claim 1, characterized in that it comprises the step of roughly machining an inner cylindrical or prismatic surface of the watch-case body, a bearing surface of synthetic material being formed thereon and constituting a glass shoulder and an inner rib.

6. A method according to claim 5, characterized in that said bearing surface is metallized.

7. A method according to claim 1, characterized in that it comprises the steps of roughly machining a cylindrical or prismatic inner surface of the watch-case body, whereafter a metal flange is fixed to the synthetic material during the overmolding operation.

8. A watch-case obtained by carrying out the method of claim 1.

9. A watch-case according to claim 8, characterized in that said synthetic material constitutes a glass shoulder.

10. A watch-case according to claim 8, characterized in that said synthetic material is shaped to constitute a bearing surface for a watch movement.

11. A watch-case according to claim 8, characterized in that said synthetic material constitutes a tight seal for the case bottom cover.

12. A watch-case according to claim 8, characterized in that said case body comprises an inner rib formed with oblique vertical holes through which the synthetic material disposed above the inner rib is connected to the synthetic material disposed beneath said ring.
